# EUROPÄISCHE PATENTSCHRIFT

(11) **EP 0 831 173 B1**
(45) Veröffentlichungstag und Bekanntmachung des Hinweises auf die Patenterteilung: **27.02.2002**
(21) Anmeldenummer: 97115324.2
(22) Anmeldetag: 04.09.1997
(51) Int. Cl.: D21F 1/48, D21F 1/52

(54) **Saugkasten**
Suction box
Caisse aspirante

(30) Priorität: 13.09.1996 DE 29615823 U
(43) Veröffentlichungstag der Anmeldung: 25.03.1998
(73) Patentinhaber: Voith Paper Patent GmbH, 89522 Heidenheim (DE)
(72) Erfinder: Feiler, Bruno, 89564 Nattheim (DE)

(56) Entgegenhaltungen:
- US-A- 3 265 560
- US-A- 4 957 598

## Beschreibung

Die Erfindung betrifft eine Maschine zur Herstellung einer Faserstoffbahn, z.B. Papierbahn, mit einem laufenden porösen Band und einem Saugkasten gemäß dem Oberbegriff des Anspruches 1.

Der Saugkasten dient beispielsweise in einer Papierherstellungsmaschine zum Entwässern einer Papierbahn, die auf einem Siebband oder zwischen zwei Siebbändern gebildet worden ist. Das Siebband bzw. die Siebbänder läuft bzw. laufen zusammen mit der zu entwässernden Papierbahn über den Saugkasten, so daß der im Saugkasten herrschende Unterdruck eine Entwässerung der Papierbahn bewirkt.

Der Saugkasten hat wenigstens zwei Stützleisten, die mit dem Siebband (bzw. mit einem der beiden Siebbänder) in Kontakt kommen. Zwischen je zwei Stützleisten befindet sich ein Saugschlitz. Bei einem aus DE-A-1 937 740 bekannten Saugkasten ist die Länge der Saugschlitze (und somit die Länge der Saugzone) durch zwei Dichtleisten bestimmt. Bei anderen bekannten Konstruktionen (vgl. z.B. US-A-4 957 598) sind an jedem Ende des Saugkastens (d.h. in den beiden Randzonen des Siebbandes) zwischen den Stützleisten dichtend eingepaßte Füllstücke vorgesehen, so daß diese Füllstücke die Saugzonen-Länge bestimmen. Falls erforderlich, kann zumindest ein Teil dieser Füllstücke quer zur Band-Laufrichtung verstellt werden, nämlich zwecks Änderung der Saugzonen-Länge. In diesem Fall werden die Füllstücke im allgemeinen als "Formatschieber" bezeichnet.

Die oben erwähnte Druckschrift DE'740 befaßt sich u.a. mit dem Problem, den am Siebband und an den Stützleisten auftretenden Verschleiß zu verringern. Diese Verschleißerscheinungen resultieren bekanntlich aus der Tatsache, daß das Siebband (oder in anderen Fällen ein Filzband) in direktem Kontakt über die Stützleisten des Saugkastens läuft. Gemäß DE'740 wird dieser Verschleiß dadurch verringert, daß man den Abstand zwischen den Stützleisten möglichst weitgehend verringert. Die Praxis zeigt jedoch, daß speziell in den Randbereichen des Siebbandes immer noch gelegentlich ein vorzeitiger Sieb-Verschleiß stattfindet. Der Erfindung liegt deshalb die Aufgabe zugrunde, Maßnahmen zu treffen, durch die ein vorzeitiger Verschleiß des Sieb- oder Filzbandes, insbesondere in den Randbereichen, möglichst weitgehend verringert wird.

Diese Aufgabe wird durch die im kennzeichnenden Teil des Anspruches 1 angegebenen Merkmale gelöst. Durch die sich in Richtung zur Maschinenmitte hin erstreckenden Verlängerungen der Füllstücke werden die Randbereiche des Siebbandes (oder des Filzbandes) besser als bisher unterstützt. Es wird also vermieden, daß die Randbereiche des Bandes unter der Wirkung des Unterdruckes in den Saugschlitz bzw. in die Saugschlitze hineingezogen werden. Gemäß der Erfindung ist aber dafür gesorgt, daß die Verlängerungen der Füllstücke durchlässig sind für Fluid, also insbesondere für Luft und Wasser. Hierdurch wird erreicht, daß trotz der verbesserten Abstützung der Randbereiche des Sieb- oder Filzbandes die (quer zur Bahnlaufrichtung gemessene) Länge der Saugzone nicht verringert wird.

Die Durchlässigkeit der Füllstück-Verlängerungen für Fluid kann auf unterschiedliche Weise realisiert werden: Beispielsweise kann man die Verlängerungen, von oben gesehen, keilförmig ausbilden und/oder man kann die Verlängerungen perforieren.

Ausführungsbeispiele der Erfindung werden nachfolgend an Hand der beigefügten Zeichnung beschrieben.

Die Figur 1 zeigt einen Saugkasten in einem Querschnitt entlang der Linie I-I der Figur 2.

Die Figur 2 ist eine Draufsicht auf den Saugkasten nach Figur 1.

Der insgesamt mit 10 bezeichnete Saugkasten besteht im wesentlichen aus einem Trog 11, aus einigen darauf quer angeordneten Tragstäben 13 und aus Stützleisten 20, die sich in Längsrichtung des Troges 11, d.h. quer zur Laufrichtung P des Siebbandes 9 erstrecken. Das laufende Siebband 9 kommt mit den Köpfen der Stützleisten unmittelbar in Kontakt. Befestigungselemente, mit denen die Stützleisten 20 auf den Tragstäben 13 befestigt sind, sind mit 25, 26, 27 bezeichnet. Zwischen den Enden der Tragstäbe 13 sind Dichtleisten 16 vorgesehen.

In Figur 2 ist die Breite des Siebbandes 9 mit B bezeichnet und die Länge der zwischen den Stützleisten 20 verbleibenden Saugschlitze mit L; dies ist die sogenannte Saugzonen-Länge. Sie wird bestimmt durch Füllstücke 31, 32, 33, welche zwischen die Stützleisten 20 dichtend eingepaßt sind.

Jedes der Füllstücke 31 bis 33 weist eine Verlängerung 31' bis 33' auf. Diese Verlängerungen erstrecken sich, ausgehend vom Ende der Saugzonen-Länge L, in Richtung zur Maschinenmitte hin. Jedes der Füllstücke und die dazugehörenden Verlängerungen kommen genauso wie die Stützleisten 20 mit dem Band 9 in direkten Kontakt. Jedoch sind die Verlängerungen, in der Draufsicht gemäß Figur 2 gesehen, entweder keilförmig verjüngt (siehe 31' oder 32') oder sie sind perforiert (siehe 33'). Es ist auch möglich, sowohl eine keilförmige Verjüngung als auch eine Perforation vorzusehen.

Falls die Saugzonen-Länge verändert werden muß, kann man die Position der Füllstücke 31 bis 33 zusammen mit den Verlängerungen 31' bis 33' parallel zu den Stützleisten 20 verstellen.

## Patentansprüche

1. Maschine zur Herstellung einer Faserstoffbahn, z.B. Papierbahn, mit einem laufenden porösen Band, z. B. einem Siebband (9), Filzband oder dgl., und einem Saugkasten (10), wobei
a) der Saugkasten (10) erstreckt sich quer zur Laufrichtung des porösen Bandes und ist zu diesem Band hin offen, um auf das Band und ggf. auf die mit dem Band laufende Bahn eine Saugwirkung auszuüben;
b) der Saugkasten (10) hat wenigstens zwei das laufende Band (9) berührende Stützleisten (20), die sich quer zur Band-Laufrichtung (P) erstrecken und einen Saugschlitz begrenzen;
c) in den beiden Randzonen des Bandes (9) ist der Saugschlitz durch je ein Füllstück (31-33) begrenzt, das zwischen die Stützleisten (20) dichtend eingepaßt ist, wobei die Füllstücke eine Saugzonen-Länge (L) bestimmen, die kleiner ist als die Breite (B) des Bandes;
d) **dadurch gekennzeichnet, daß** jedes Füllstück (31-33), ausgehend vom Ende der Saugzonen-Länge (L), eine Verlängerung (31'-33') aufweist, die sich in Richtung zur Maschinenmitte hin erstreckt, wobei die Verlängerung das Band (9) berührt und durchlässig für Fluid, z.B Luft oder Wasser, ist.

2. Maschine nach Anspruch 1, **dadurch gekennzeichnet, daß** die Verlängerung (31' oder 32') von oben gesehen, keilförmig ist.

3. Maschine nach Anspruch 1 oder 2, **dadurch gekennzeichnet, daß** die Verlängerung (33') perforiert ist.

4. Maschine nach einem der Ansprüche 1-3, **dadurch gekennzeichnet, daß** die Füllstücke (31-33) einschließlich der Verlängerungen (31'-33') quer zur Band-Laufrichtung (P) verstellbar sind, zwecks Änderung der Saugzonen-Länge (L).

## Claims

1. Machine for producing a fibrous web, for example a paper web, having a continuous porous belt, for example a mesh belt (9), felt belt or the like, and a suction box (10),
a) the suction box (10) extending transversely with respect to the running direction of the porous belt and being open towards this belt, in order to exert a suction action on the belt and optionally on the web moving with the belt;
b) the suction box (10) has at least two supporting strips (20) which contact the moving belt (9), extend transversely with respect to the belt running direction (P) and bound a suction slot;
c) in the two edge zones of the belt (9), the suction slot is bounded by a filler piece (31-33) in each case, which is fitted in a sealing manner between the supporting strips (20), the filler pieces determining a suction zone length (L) which is smaller than the width (B) of the belt;
d) **characterized in that** each filler piece (31-33), starting from the end of the suction zone length (L), has an extension (31'-33') which extends in the direction of the centre of the machine, the extension contacting the belt (9) and being permeable to fluid, for example air or water.

2. Machine according to Claim 1, **characterized in that** the extension (31' or 32'), as viewed from above, is wedge-shaped.

3. Machine according to Claim 1 or 2, **characterized in that** the extension (33') is perforated.

4. Machine according to one of Claims 1-3, **characterized in that** the filler pieces (31-33), including the extensions (31'-33'), can be adjusted transversely with respect to the belt running direction (P) for the purpose of changing the suction zone length (L).

## Revendications

1. Machine pour la production d'une nappe de matière fibreuse, par exemple une nappe de papier, comprenant une bande poreuse en mouvement, par exemple une bande de tamisage (9), une bande de feutre ou similaire, et une caisse aspirante (10),
a) la caisse aspirante (10) s'étendant transversalement à la direction d'avance de la bande poreuse et étant ouverte vers cette bande, afin d'exercer sur la bande et éventuellement sur la nappe se déplaçant avec la bande un effet d'aspiration ;
b) la caisse aspirante (10) ayant au moins deux barres de support (20) en contact avec la bande en mouvement (9), lesquelles barres s'étendent transversalement à la direction d'avance (P) de la bande et limitent une fente d'aspiration ;
c) dans les deux zones de bord de la bande (9), la fente d'aspiration étant limitée à chaque fois par une pièce de remplissage (31-33) qui est adaptée de manière hermétique entre les barres de support (20), les pièces de remplissage définissant une longueur des zones d'aspiration (L) qui est inférieure à la largeur (B) de la bande ;
d) **caractérisée en ce que** chaque pièce de remplissage (31-33), partant de l'extrémité de la longueur des zones d'aspiration (L), présente un prolongement (31'-33') qui s'étend en direction du centre de la machine, le prolongement étant en contact avec la bande (9) et étant perméable aux fluides par exemple à l'air ou à l'eau.

2. Machine selon la revendication 1, **caractérisée en ce que** le prolongement (31' ou 32'), vu de dessus, est en forme de cale.

3. Machine selon la revendication 1 ou 2, **caractérisée en ce que** le prolongement (33') est perforé.

4. Machine selon l'une quelconque des revendications 1 à 3, **caractérisée en ce que** les pièces de remplissage (31-33), y compris les prolongements (31'-33'), sont ajustables transversalement à la direction d'avance (P) de la bande, aux fins d'une modification de la longueur des zones d'aspiration (L).
